# FASCICULE DE BREVET EUROPEEN

(11) **EP 0 097 074 B1**
(45) Date de publication et mention de la délivrance du brevet: **20.01.1988**
(21) Numéro de dépôt: 83401073.8
(22) Date de dépôt: 27.05.1983
(51) Int. Cl.: A45D 26/00

(54) **Appareil et procédé pour l'épilation à la cire**
Gerät und Verfahren zum Entfernen von Haar mittels Wachs
Apparatus and method for removing hair with wax

(30) Priorité: 16.06.1982 FR 8210478
(43) Date de publication de la demande: 28.12.1983
(73) Titulaire: SEB S.A., F-21260 Selongey (FR)
(72) Inventeur: Schwob, Pierre, F-69008 Lyon (FR)
(74) Mandataire: Bouju, André

(56) Documents cités:
- DE-A- 2 331 846
- FR-A- 2 222 974

## Description

La présente invention concerne un appareil pour l'épilation à la cire.

La présente invention concerne également un procédé d'épilation à la cire.

On sait que l'épilation à la cire consiste à chauffer de la cire pour la ramollir, à étaler celle-ci sur la peau avec une spatule, de manière à former des bandelettes, puis, après durcissement de la cire, à retirer ces bandelettes de façon à arracher les poils retenus prisonniers dans la cire. Il faut ensuite récupérer la cire en la débarrassant de ses poils. Pour cela, on réchauffe les bandelettes jusqu'à obtention d'un bain liquide que l'on va filtrer.

On connaît d'après le FR-A-2 222 974 un appareil permettant de mener à bien ces diverses opérations. Il comprend une cuve basse -ou cuve de puisage-, et une cuve haute, -ou cuve de filtration-, munie d'un déversoir surplombant la cuve basse. Dans cette dernière, la température est maintenue à 60 °C environ. La cire peut y être puisée pour être aussitôt appliquée sur la peau. Après avoir ôté les bandelettes, on met celles-ci dans un filtre qu'on a installé dans la cuve haute, portée à une température de 120°C environ, où elles fondent. La cire liquide qui en résulte traverse le filtre et retourne à la cuve basse par le déversoir tandis que les poils sont retenus dans la cuve haute par le filtre.

Dans le souci de réduire leur encombrement, les appareils à usage spécifiquement domestique ne comportent qu'une seule cuve qu'on utilise comme cuve de puisage pendant l'épilation proprement dite, et que l'on porte ensuite, à une température supérieure pour procéder à la filtration.

Ces appareils à usage domestique ont divers inconvénients. Comme il faut attendre la fin de l'épilation proprement dite pour pouvoir filtrer la cire, d'une part la durée globale de l'opération est accrue, et d'autre part il faut entreposer les bandelettes enlevées en attendant de pouvoir les remettre dans la cuve. Pendant la filtration, il faut soulever le filtre pour permettre à la cire filtrée de passer en dessous. Cette manipulation peut être dangereuse car la cire a alors sa température de 120 °C.

D'un autre côté, dans les appareils de filtration à deux cuves, tels que celui décrit dans le FR-A-2 222 974, les deux cuves sont à des températures très différentes, par exemple de 120°C pour la cuve de filtration et 60 °C pour la cuve de puisage. Lorsque de la cire arrive de la cuve de filtration dans la cuve de puisage elle réchauffe la cire, notamment à la surface de la cuve de puisage, la portant à une température pouvant être trop élevée pour l'utilisation directe.

Cet inconvénient se manifesterait de manière accrue si l'on envisageait de réaliser sur le principe décrit dans le FR-A-2 222 974 un appareil domestique, car la capacité de cuve d'un appareil domestique est plus réduite, et par conséquent l'influence thermique résultant de l'arrivée dans la cuve de puisage, en provenance de la cuve de filtration, d'un débit de cire fondue correspondant à une utilisation donnée y serait plus forte.

Le but de l'invention est de rendre l'appareil à deux cuves compatible avec l'usage domestique. Elle propose à cet effet d'une part un appareil à deux cuves, et d'autre part un procédé d'épilation à la cire mis en oeuvre dans un appareil à deux cuves.

Selon son premier aspect, l'invention vise un appareil pour l'épilation à la cire, comprenant un corps, une cuve de puisage portée par le corps et associée à des moyens de chauffe et de régulation, une cuve de filtration également associée à des moyens de chauffe et de régulation et qui, lorsque l'appareil est en position de service, est surélevée et décalée latéralement relativement à la cuve de puisage, et un déversoir destiné à faire. communiquer le fond de la cuve de filtration avec la cuve de puisage.

Suivant le premier aspect, l'appareil est caractérisé en ce que la cuve de filtration est montée mobile relativement au corps entre la position de service précitée, dans laquelle elle est en surplomb relativement au corps, et une position de rangement dans laquelle elle est ramenée au-dessus de la cuve de puisage.

En position de service, l'appareil a tous les avantages des appareils à deux cuves. En particulier, on peut faire en sorte que la cuve haute dégage en quasi totalité l'accès à la cuve basse.

Par contre, en position de rangement, les deux cuves sont sensiblement à l'aplomb l'une de l'autre, de sorte que l'encombrement horizontal de l'appareil est analogue à celui d'un appareil à une cuve.

Selon son second aspect, l'invention vise un procédé d'épilation à la cire au moyen d'un appareil comprenant une cuve de puisage dont le fond est associé à des moyens de chauffe et à un thermostat, une cuve de filtration également associée à des moyens de chauffe et qui, lorsque l'appareil est en position de service, est surélevée et décalée latéralement relativement à la cuve de puisage, et un déversoir destiné à faire communiquer le fond de la cuve de filtration avec la cuve de puisage. Selon ce procédé, on ramollit de la cire dans la cuve de puisage, on l'étale sur la peau, on l'y laisse refroidir, on l'ôte et on la dépose dans un filtre installé dans la cuve de filtration.

Suivant le second aspect de l'invention, le procédé est caractérisé en ce que du déversoir, on conduit la cire filtrée directement au fond de la cuve de puisage.

La cire provenant de la cuve de filtration est trop chaude pour être immédiatement réutilisée. En la conduisant au fond de la cuve de puisage, on évite qu'elle soit aussitôt prélevée. En outre, cette cire influence fortement le thermostat tout proche. Celui-ci interrompt aussitôt la chauffe, pour tenir compte de l'apport calorifique dû à la cire provenant de la cuve de filtration. Ces résultats sont particulièrement avantageux dans le cadre d'une utilisation domestique car alors la cuve de puisage est de faible capacité et la cire provenant de la cuve de filtration risque d'avoir une influence rédhibitoire sur la température de la cire prête à l'emploi.

D'autres particularités et avantages de l'invention ressortiront encore de la description ci-après.

Aux dessins annexés, donnés à titre d'exemples non limitatifs :
. la figure 1 est une vue de l'appareil en position de service, en coupe selon le dièdre I-I de la figure 3 passant par les axes des cuves et ayant pour arête leur axe de pivotement mutuel ;
. la figure 2 est une vue analogue à la figure 1, mais partielle, et en coupe selon le dièdre II-II de la figure 3 dont l'arête est l'axe du déversoir ;
. la figure 3 est une vue de dessus de l'appareil des figures 1 et 2 ;
. la figure 4 est une vue partielle en perspective de la cuve de puisage avant montage de la cuve de filtration ;
. la figure 5 est une vue en coupe selon le plan V-V de la figure 1 ; et
'. la figure 6 est une vue en élévation latérale de l'appareil en position de rangement avec coupe axiale et arrachement du couvercle.

L'appareil comprend un corps 1 en matière plastique ayant une base 2 et une paroi latérale 3. Le corps 1 d'axe XX vertical lorsque l'appareil est posé par sa base 2 sur une surface horizontale, est sensiblement cylindrique .

Dans la partie supérieure du corps 1 est fixée une cuve de puisage en aluminium 4 constituée d'un fond 6 et d'une paroi latérale cylindrique 7, d'axe XX, dont le bord supérieur est jointif avec celui de la paroi 3 du corps 1. La cuve 4 occupe la quasi totalité du diamètre utile du corps 1. Elle est fixée à la base 2 du corps 1 par une entretoise 8.

Contre la paroi externe du fond 6 sont aménagés des moyens de chauffe par résistance électrique 9 qui sont alimentés électriquement par l'intermédiaire d'un thermostat 11, dont le bilame 10 est mis en contact thermique avec le fond 6 de la cuve de puisage par un pont thermique 10a. Le thermostat 11 commande les moyens de chauffage 9 de façon à maintenir dans la cuve 4 une température de l'ordre de 60 °C, réglable au moyen de la mollette rotative 12.

L'appareil comprend en outre un boîtier supérieur 13 comprenant un fond 14 et une paroi latérale cylindrique 16 d'axe YY parallèle à l'axe XX, dont le diamètre est voisin de celui du corps 1, mais dont la hauteur est environ 2,5 fois moindre que celle du corps 1. Dans ce boîtier est placée une cuve de filtration 17 formée d'une paroi latérale cylindrique 18, et d'un fond 19. La cuve de filtration 17, dans laquelle on installe en service un filtre souple (par exemple en toile) ou rigide 21, occupe la quasi totalité du diamètre utile du boîtier 13 et environ la moitié de sa hauteur.

Contre le fond 19 de la cuve 17, du côté du fond 14 du boîtier 13, sont aménagés des moyens de chauffage 22 alimentés par des conducteurs 23 se raccordant, comme les moyens de chauffe 9, à un connecteur 25 d'où part un conducteur trifi- laire 24 servant au branchement de l'appareil. Les moyens de chauffage 22 assurent en service une température fixe de l'ordre de 120 °C. Ils consistent en une résistance autorégulante par croissance de sa valeur ohmique avec la température.

Comme le montrent les figures 2 et 3, le fond 19 de la cuve 17 est plan à l'exception d'une rigole périphérique 26 inclinée vers le côté où elle communique avec un déversoir 27 débouchant dans la cuve de puisage 4.

Conformément à l'invention, le boîtier supérieur 13 est articulé au corps 1 selon un axe ZZ parallèle aux axes XX et YY.

Dans l'exemple représenté, le boîtier 13 est superposé au corps 1 et l'axe géométrique de pivotement ZZ passe à l'intérieur des deux cuves 4 et 17, près de leurs parois latérales 7 et 18.

Par le pivotement précité, la cuve de filtration 17 est mobile entre une position de service (figures 1 à 3) et une position de rangement (figure 5). En position de service la cuve de filtration est décalée latéralement par rapport à la cuve de puisage 4 et donne ainsi un accès très commode à cette dernière. La cuve de filtration 17 forme alors un surplomb relativement à l'encombrement horizontal du corps 1, comme le montrent les figures 1 et 2. Cependant, une certaine région de la cuve de filtration 17, où se trouve le déversoir 27, est située au-dessus de la cuve de puisage 4.

En position de rangement (figure 6), le boîtier 13 se trouve dans le prolongement du corps 1, les axes XX et YY étant confondus. L'appareil peut alors être fermé par un couvercle 28 enfermant à la fois le boîtier 13 et le sommet du corps 1, ce qui maintient l'appareil en position de rangement.

Les moyens assurant le pivotement du boîtier 13 comprennent une platine 31 en matière plastique fixée au bord de la cuve de puisage 4. Elle recouvre sur un certain angle le bord précité, et fait saillie vers l'axe XX. Sa superficie est telle qu'elle est recouverte en quasi totalité par le boîtier 13 même lorsque celui-ci est en position de service. La platine 31 (figure 5) a un bord externe en secteur de cercle 32, deux bords latéraux 33, dont le prolongement couperait l'axe XX, et un bord interne rectiligne 34 formant le même angle obtus A avec les deux bords 33. La platine 31 est symétrique par rapport à un plan passant par les axes XX et YY en position de service (figure 5).

La platine 31 présente, du côté du boîtier 13, un bossage cylindrique 36 traversé par un alésage 37, d'axe ZZ, élargi du côté dirigé vers la cuve 4 par un épaulement 38 (figure 1).

De son côté, le fond 14 du boîtier 13 présente un évidement 39 dans lequel s'emboîte le bossage 36 de la platine 31. Au centre de l'évidement 39 est aménagé un bossage cylindrique 41 emboîté dans l'alésage 37. A son extrémité dirigée vers la platine 31, le bossage 41 présente une collerette profilée 42 encliquetée sur l'épaulement 38. Les éléments 36 à 42 sont tous d'axe ZZ et assurent le pivotement du boîtier 13 relativement au corps 1.

En outre, le bossage 41 présente lui aussi un alésage axial traversant 43. Celui-ci communique avec l'intérieur d'un conduit souple 44 allant de l'alésage 37 de la platine 31 à un orifice 46 traversant la paroi 7 de la cuve 4, dans lequel le conduit 44 est fixé de façon étanche. Entre les moyens de chauffe 22 et le conducteur 24, le conducteur 23 est engagé dans l'alésage 37 et le conduit 44.

Le déversoir 27 est un tube rigide en aluminium, dont l'axe UU est parallèle aux axes XX, YY, ZZ. Il dépasse partiellement du boîtier 14 par une lumière 47 de ce dernier, et fait saillie en permanence dans la cuve de puisage 4.

En position de service de l'appareil, le déversoir 27 est engagé dans une échancrure 48 ménagée dans la platine 31 entre le bossage 36 et le bord 33 qui en est le plus éloigné. Elle présente deux bords latéraux 49 en arcs de cercle centrés sur l'axe ZZ, et un fond 51 semi-circulaire dont le rayon est supérieur à celui du déversoir 51. Dans l'exemple représenté, la platine 31 est adjacente par ses bords 33 et 34 à une jupe 52 (figure 4) dirigée vers le fond 6 de la cuve 4, et l'échancrure 48 est raccordée à une échancrure rectangulaire 53 de la jupe 52.

Conformément à une particularité importante de l'invention, l'appareil comprend en outre une cloison métallique 54 qui définit dans la cuve 4 une préchambre 56 dans laquelle débouche le déversoir 27 en position de service.

La base de la cloison 54 est adjacente au fond 6 de la cuve 4, et se trouve fixée à ce dernier par une patte rivetée 57.

La partie supérieure de la cloison 54 est jointive avec la jupe 52, de sorte que le profil de la cloison 54 correspond à celui de la platine 31 sous laquelle la préchambre 56 est logée.

Dans l'exemple représenté, la cloison 54 revêt intérieurement la platine 31 et est finalement fixée au bord de la cuve 4 en commun avec la platine 31. Bien entendu, dans ce cas la cloison 54 présente des échancrures correspondant aux échancrures 48 et 53 de la platine 31 et de la jupe 52 pour permettre le passage du déversoir 27.

Les deux parois latérales 58, situées à l'aplomb des bords 33 de la platine 31, ont chacune un angle inférieur chanfreiné de sorte qu'entre ces chanfreins et les parois de la cuve 4 sont ménagées deux ouïes 59 faisant communiquer la préchambre 56 avec la cuve 4 au voisinage immédiat du fond 6 de cette dernière.

On va maintenant décrire le fonctionnement de l'appareil pour l'épilation à la cire, cette description incluant celle du procédé selon l'invention.

Au début d'une opération d'épilation, on met l'appareil dans la position de service représentée aux figures 1 à 3, dans laquelle le déversoir 27 est en butée au fond 51 de l'échancrure 48, et on met de la cire dans la cuve 4 afin de l'y ramollir. On règle la température désirée pour la cire au moyen de la mollette 12. On prélève la cire fondue dans la cuve 4 et on l'applique en bandes sur la peau. Après solidification de la cire, on retire les bandelettes dont on forme des rouleaux qu'on dispose dans la cuve de filtration 17 garnie du filtre 21. Les bandelettes y sont transformées en un bain liquide qui s'écoule à travers le filtre 21 et le déversoir 27 dans la préchambre 56. Par les ouïes 59, la cire surchauffée rejoint la cire prête à l'application au voisinage immédiat du fond 6 de la cuve de puisage 4. Ainsi, la cire surchauffée n'est pas directement accessible à l'utilisation. En outre, la cire surchauffée influence aussitôt le thermostat 11 qui interrompt l'alimentation des moyens de chauffage 9.

Pour ranger l'appareil, on fait pivoter le boîtier 13 autour de l'axe ZZ. Dans l'exemple représenté où l'axe ZZ est en dehors du plan défini par les axes YY et XX (figure 3) en position de service, la rotation nécessaire pour passer en position de rangement est inférieure à 180°. En position de rangement, le déversoir 27 est en butée contre le bord 33 de la platine 31 opposé à l'échancrure 48 (position représentée en trait mixte à la figure 5). On peut alors mettre en place le couvercle 28 (figure 6).

On notera que l'invention, notamment dans le mode de réalisation représenté, exploite ingénieusement la position surélevée et décalée nécessaire pour la cuve de filtration en position de service, en vue de réaliser à l'aide d'une structure très simple et très économique un appareil ayant en position de rangement un encombrement compatible avec les exigences d'un usage domestique.

Bien entendu, l'invention n'est pas limitée à l'exemple décrit et représenté.

On pourrait en particulier prévoir que le boîtier tel que 13 est monté entre les extrémités de deux biellettes parallèles dont les autres extrémités sont articulées au bord de la cuve de puisage. En position de service, le boîtier repose sur le bord de la cuve de puisage. En position de rangement, il est emboîté dans la cuve de puisage.

On peut également prévoir que le boîtier tel que 13 soit monté coulissant sur une glissière placée radialement sur le rebord de la cuve de puisage. En position de rangement, les deux cuves seraient l'une sur l'autre et, en position de service, le boîtier 13 serait tiré au maximum vers l'extérieur pour dégager la cuve de puisage.

## Revendications

1. Appareil pour l'épilation à la cire, comprenant un corps (1), une cuve de puisage (4) portée par le corps (1) et associée à des moyens de chauffe (9), une cuve de filtration (17) également associée à des moyens de chauffe (22) et qui, lorsque l'appareil est en position de service, est surélevée et décalée latéralement relativement à la cuve de puisage (4), et un déversoir (27) destiné à faire communiquer le fond (19) de la cuve de filtration (17) avec la cuve de puisage (4), caractérisé en ce que la cuve de filtration (17) est montée mobile relativement au corps (1) entre la position de service précitée, dans laquelle elle est en surplomb relativement au corps (1), et une position de rangement dans laquelle elle est ramenée au-dessus de la cuve de puisage (4).

2. Appareil conforme à la revendication 1, caractérisé en ce que la cuve de filtration (17) est superposée à la cuve de puisage (4) et articulée à cette dernière selon un axe (ZZ) qui est vertical en service.

3. Appareil conforme à la revendication 2, caractérisé en ce que la cuve de filtration (17) est articulée à la cuve de puisage (4) par un pivot creux (36-42) traversé dans le sens axial par des conducteurs (23) d'alimentation électrique pour les moyens de chauffe (22) associés à la cuve de filtration (17).

4. Appareil conforme à l'une des revendications 2 et 3, caractérisé en ce qu'une région de la cuve de filtration (17) est située au-dessus de la cuve de puisage (4) même en position de service, et en ce que le déversoir (27) est aménagé dans cette région de la cuve de filtration (17), et fait saillie dans la cuve de puisage (4).

5. Appareil conforme à l'une des revendications 1 à 4, caractérisé en ce qu'il comprend un thermostat (11) aménagé sous le fond (6) de la cuve de puisage (4) pour régler la température de la cire qu'elle contient, et en ce qu'il comprend des moyens (54, 59) pour conduire au fond (6) de la cuve de puisage (4) la cire s'écoulant de la cuve de filtration (17).

6. Appareil conforme à la revendication 5, caractérisé en ce que ces moyens comprennent une cloison (54) délimitant dans la cuve de puisage (4) une préchambre (56) située à l'aplomb du déversoir (27) lorsque l'appareil est en position de service, et en ce que la préchambre (56) communique avec la cuve de puisage (4) par au moins une ouverture (59) ménagée à la base de la cloison (54).

7. Appareil conforme à la revendication 5 et à la revendication 6, caractérisé en ce qu'en position de rangement le déversoir (27) est en dehors de la préchambre (56), la partie supérieure de la cloison (54) présentant un dégagement (48, 53) permettant le passage du déversoir (27) au-dessus d'elle.

8. Appareil conforme à l'une des revendications 6 ou 7, caractérisé en ce que la préchambre (56) est recouverte par une platine (31) portant les moyens de pivotement (36-42) de la chambre de filtration (17).

9. Procédé d'épilation à la cire au moyen d'un appareil comprenant une cuve de puisage (4) dont le fond (6) est associé à des moyens de chauffe (9) et à un thermostat (11), une cuve de filtration (17) également associée à des moyens de chauffe (22) et qui, lorsque l'appareil est en position de service, est surélevée et décalée latéralement relativement à la cuve de puisage (4), et un déversoir (27) destiné à faire communiquer le fond (19) de la cuve de filtration (17) avec la cuve de puisage (4), procédé dans lequel on ramollit de la cire dans la cuve de puisage (4), on l'étale sur la peau, on l'y laisse refroidir, on l'ôte et on la dépose dans un filtre (21) installé dans la cuve de filtration (17), caractérisé en ce que du déversoir (27), on conduit la cire filtrée directement au fond (6) de la cuve de puisage (4).

## Claims

1. A device for wax depilation, comprising a body (1), a drawing recipient (4) borne by the body (1) and coupled to heating means (9), a filtering recipient (17) also coupled to heating means (22) and which when the device is in the operational position, is raised and laterally off-set with respect to the drawing recipient (4), and a spout (27) intented for providing communication between the bottom (19) of the filtering recipient (17) and the drawing recipient (4), characterized in that the filtering recipient (17) is movably mounted with respect to the body (1) between the aforesaid operational position in which it overhangs the body (1) and a fold-away position in which it is brought back above the drawing recipient (4).

2. A device in accordance with claim 1, characterized in that the filtering recipient (17) is superposed on the drawing recipient (4) and pivoted thereon along an axis (ZZ) that is vertical when in use.

3. A device in accordance with claim 2, characterized by the filtering recipient (17) being pivoted on the drawing recipient (4) by means of a hollow pivot (36-42) having axially running therethrough electrical supply leads (23) for the heating means (22) coupled to the filtering recipient (17).

4. A device in accordance with one of claims 2 or 3, characterized in that one portion of the filtering recipient (17) is located above the drawing recipient (4) even in the operational position, and in that the spout (27) is provided in this portion of the filtering recipient (17) and protrudes into the drawing recipient (4).

5. A device in accordance with one of claims 1 to 4, characterized by comprising a thermostat (11) beneath the bottom (6) of the drawing recipient (4) to regulate the temperature of the wax contained therein, and means (54. 59) for directing to the bottom (6) of the drawing recipient (4) the wax flowing down from the filtering recipient (17).

6. A device in accordance with claim 5, characterized in that these latter means comprise a partition (54) setting apart a prechamber (56) in the drawing recipient (4), said prechamber (56) being positioned vertically below the spout (27) when the device is in the operational position, and in that the prechamber (56) is in communication with the drawing recipient (4) via at least one opening (59) made in the base of the partition (54).

7. A device in accordance with claims 5 and 6, characterized in that, in the fold-away position, the upper part of the partition (54) including a cut- away (48, 53) for free movement of the spout (27) above said partition.

8. A device in accordance with one of claims 6 or 7 characterized in that the prechamber (56) is covered by a plate (31) carrying the filtering recipient (17) pivoting means (36-42).

9. A method for wax depilation using a device comprising a drawing recipient (4) whose bottom (6) is coupled to heating means (9) and to a thermostat (11), a filtering recipient (17) also coupled to heating means (22) and which when the device is in the operational position, is raised and laterally off-set in relation to the drawing recipient (4), and a spout (27) intended for providing a communication between the bottom (19) of the filtering recipient (17) and the drawing recipient (4), the method comprising the steps whereby wax is softened in the drawing recipient (4), spread onto the skin, left to cool, peeled off and placed in a filter (21) installed in the filtering recipient (17), characterized in that from the spout (27), the filtered wax is guided directly to the bottom (6) of the drawing recipient (4).

## Patentansprüche

1. Gerät zum Enthaaren mittels Wachs, mit einem Körper (1), einer von dem Körper (1) getragenen und Heizmitteln (9) zugeordneten Entnahmeschale (4), einer gleichfalls Heizmitteln (22) zugeordneten Filtrierschale (17), die bei sich in Betriebsstellung befindendem Gerät relativ zu der Entnahmeschale (4) angehoben und seitlich versetzt ist, und einem Überlauf (27), der dazu bestimmt ist, den Boden (19) der Filtrierschale (17) mit der Entnahmeschale (4) in Verbindung zu bringen, dadurch gekennzeichnet, daß die Filtrierschale (17) relativ zu dem Körper (1) beweglich zwischen der vorgenannten Betriebsstellung, in welcher sie sich in einer relativ zum Körper (1) ausladenden Stellung befindet, und einer Verstaustellung, in welcher sie über die Entnahmeschale (4) zurückbewegt ist, beweglich gelagert ist.

2. Gerät nach Anspruch 1, dadurch gekennzeichnet, daß die Filtrierschale (17) der Entnahmeschale (4) überlagert und an letzterer um eine Achse (ZZ) angelenkt ist, die im Betrieb senkrecht verläuft.

3. Gerät nach Anspruch 2, dadurch gekennzeichnet, daß die Filtrierschale (17) an der Entnahmeschale (4) über ein hohles Schwenklager (36-42) angelenkt ist, das in Axialrichtung durch Leiter (23) für die elektrische Stromversorgung der der Filtrierschale (17) zugeordneten Heizmittel (22) durchquert wird.

4. Gerät nach einem der Ansprüche 2 und 3, dadurch gekennzeichnet, daß ein Bereich der Filtrierschale (17) auch in der Betriebsstellung oberhalb der Entnahmeschale (4) positioniert ist und daß der Überlauf (27) in diesem Bereich der Filtrierschale (17) angebracht ist und in die Entnahmeschale (4) hineinragt.

5. Gerät nach einem der Ansprüche 1 bis 4, dadurch gekennzeichnet, daß es einen Thermostat (11) umfaßt, welcher unter dem Boden (6) der Entnahmeschale (4) angebracht ist, um die Wachstemperatur darin zu regeln, und daß es Mittel (54, 59) enthält, um das aus der Filtrierschale (17) herausfließende Wachs zum Boden (6) der Entnahmeschale (4) zu führen.

6. Gerät nach Anspruch 5, dadurch gekennzeichnet, daß diese Mittel eine Trennwand (54) umfassen, welche in der Entnahmeschale (4) eine Vorkammer (56) abgrenzen, die sich in der Senkrechten des Überlaufs (27) befindet, wenn das Gerät sich in der Betriebsstellung befindet, und daß die Vorkammer (56) mit der Entnahmeschale (4) über wenigstens eine Öffnung (59) in Verbindung ist, die an der Basis der Trennwand (54) angebracht ist.

7. Gerät nach den Ansprüchen 5 und 6, dadurch gekennzeichnet, daß in der Verstaustellung der Überlauf (27) sich außerhalb der Vorkammer (56) befindet, wobei der obere Teil der Trennwand (54) einen Freiraum (48, 53) aufweist, der den Durchgang des überlaufs (27) über ihr ermöglicht.

8. Gerät nach einem der Ansprüche 6 und 7, dadurch gekennzeichnet, daß die Vorkammer (56) von einer Platte (31) abgedeckt ist, welche die Verschwenkmittel (36-42) der Filtrierkammer (17) trägt.

9. Verfahren zum Enthaaren mittels Wachs unter Verwendung eines Gerätes, das versehen ist mit einer Entnahmeschale (4), deren Boden (6) Heizmitteln (9) und einem Thermostat (11) zugeordnet ist, mit einer Filtrierschale (17), die gleichfalls Heizmitteln (22) zugeordnet ist und in der Betriebsstellung des Gerätes relativ zu der Entnahmeschale (4) überhöht sowie seitlich versetzt ist, und mit einem Überlauf (27), der dazu bestimmt ist, den Boden (19) der Filtrierschale (17) mit der Entnahmeschale (4) in Verbindung zu bringen, wobei in diesem Verfahren das Wachs in der Entnahmeschale (4) erweicht, auf der Haut ausgebreitet und dort abgekühlt wird, dann abgenommen und in einem in die Filtrierschale (17) angebrachten Filter (21) abgelegt wird, dadurch gekennzeichnet, daß das gefilterte Wachs vom überlauf (27) direkt zum Boden (6) der Entnahmeschale (4) geführt wird.
